# EUROPÄISCHE PATENTSCHRIFT

(11) **EP 1 061 188 B1**
(45) Veröffentlichungstag und Bekanntmachung des Hinweises auf die Patenterteilung: **12.11.2003**
(21) Anmeldenummer: 00109940.7
(22) Anmeldetag: 11.05.2000
(51) Int. Cl.: E03C 1/232

(54) **Ab- und Überlaufarmatur mit einem Wasserzulauf für eine Badewanne**
Drain- and waterflow fitting with a water supply for a bath tub
Armature de décharge et de trop-plein avec alimentation d'eau pour une baignoire

(30) Priorität: 15.06.1999 DE 29910430 U
(43) Veröffentlichungstag der Anmeldung: 20.12.2000
(73) Patentinhaber: Franz Viegener II GmbH & Co. KG., 57439 Attendorn (DE)
(72) Erfinder: Viegener, Walter, 57439 Attendorn (DE)
(74) Vertreter: Specht, Peter, Dipl.-Phys.

(56) Entgegenhaltungen:
- EP-A- 0 731 222
- DE-U- 8 602 370

## Beschreibung

Die Erfindung bezieht sich auf eine Ab- und Überlaufarmatur mit einem Wasserzulauf für eine Badewanne mit an der Wannenaußenseite angeordnetem Überlaufkörper, der sich teilweise durch eine Öffnung in der zugeordneten Wannenwand in den Innenraum der Wanne erstreckt und einen mittigen Stutzen zur Aufnahme einer von einer Rosette ausgehenden Betätigungswelle für einen zu einem Ablaufventil führenden Bowdenzug aufweist, wobei mit dem Überlaufkörper ein Zulaufteil verbunden ist, das sich über eine Dichtung an der Innenfläche der Wannenwand abstützt.

Es ist eine Ab- und Überlaufarmatur dieser Art bekannt (EP-A-0 731 222), bei der der mittige, in den Innenraum der Badewanne ragende Stutzen des Überlaufkörpers mit einem Außengewinde versehen ist, auf den eine mit einem Dichtungsring ausgerüstete Mutter geschraubt wird, die das Zulaufteil über eine Dichtung an die Innenfläche der Wannenwand drückt und in dieser Montageendstellung das Zulaufteil gegenüber dem mittigen Stutzen festlegt.

Der Erfindung liegt die Aufgabe zugrunde, an einer Ab- und Überlaufarmatur der eingangs genannten Art die konstruktive Ausbildung des Zulaufteils und seine Montage zu vereinfachen.

Diese Aufgabe wird erfindungsgemäß dadurch gelöst, daß das Zulaufteil auf dem mittigen Stutzen des Überlaufkörpers mit einem ringförmigen Vorsprung gleitbar gelagert und durch eine durch den Vorsprung geführte Schraube am Stutzen festlegbar ist.

Bei einer vorteilhaften Ausführungsform ist der Stutzen am vorderen Ende mit einem Innengewinde zum Einschrauben eines Montagewerkzeuges versehen, das beim Einschrauben sich am Zulaufteil abstützt und das Zulaufteil in die Montageendstellung bewegt, in der sich das Zulaufteil über eine Dichtung an der Innenfläche der Wannenwand abstützt. In dieser Montageendstellung wird das Zulaufteil durch ein Befestigungselement, vorzugsweise durch eine Schraube festgelegt.

Weitere Ausgestaltungen der Erfindung ergeben sich aus den Unteransprüchen.

Ein Ausführungsbeispiel der erfindungsgemäßen Ab- und Überlaufarmatur mit einem Wasserzulauf für eine Badewanne ist in den Zeichnungen dargestellt und wird im folgenden beschrieben.

Es zeigen:
- Figur 1: die Ab- und Überlaufarmatur im Vertikalschnitt und im Aufriß,
- Figur 2: eine Teilansicht in Richtung des Pfeiles II in Fig. 1 und
- Figur 3: eine Teildarstellung der Ab- und Überlaufarmatur nach Figur 1 in vergrößertem Maßstab.

Die Ab- und Überlaufarmatur 1 nach den Figuren 1 bis 3 weist einen Überlaufkörper 2, ein Zulaufteil 3, einen Wasseranschlußstutzen 4 und ein Ablaufventil 5 auf, das in einer Bodenöffnung der Badewanne 6 festgelegt wird und dessen Ventilkörper über einen Bowdenzug 7 mittels einer nicht dargestellten Rosette von Hand aus betätigt wird. Das durch die Bodenöffnung der Badewanne bei geöffnetem Ablaufventil 5 abfließende Wasser durchströmt einen Geruchverschluß 8 und wird dann über einen Ablaufstutzen 9 abgeleitet.
Der Überlaufkörper 2 stützt sich über einen Dichtungsring 10 an einer Außenfläche 11 einer Badewannenwand 12 ab und weist einen mittigen Stutzen 13 auf, der durch eine Öffnung in der Wannenwand 12 sich in den Innenraum der Badewanne erstreckt. Auf diesem Stutzen 13 ist das Zulaufteil 3 gleitbar gelagert und zwar mit einem ringförmigen Vorsprung 14, der im Außendurchmesser gestuft ausgebildet und mit einer quer zur Längsachse 15 des Stutzens angeordneten Schraube 16 versehen ist.

Der Stutzen 13 weist am vorderen Ende ein Innengewinde 17 auf, in das ein Gewindezapfen 18 eines Montagewerkzeugs 19 eingeschraubt wird. Beim Einschrauben des Gewindezapfens 18 stützt sich eine vordere Ringfläche des Montagewerkzeuges 19 an einer Ringfläche 21 des Zulaufteils 3 ab und bewegt das Zulaufteil in die Montageendstellung, die in den Figuren 1 und 3 aufgezeigt ist und in der sich das Zulaufteil 3 über eine Dichtung 22 an der Innenfläche der Wannenwand 12 abstützt. Zur Sicherung dieser Montageendstellung wird die Schraube 16 angezogen, die sich mit ihrem freien Ende in die Wand des mittigen Stutzens 13 eindrückt.

Der mittige Vorsprung 14 ist mit dem Zulaufteil 3 vorzugsweise einstückig als Gußkörper ausgebildet.

Das Zulaufteil 3 ist mit einer zum Stutzen 13 geöffneten Ringnut zur Aufnahme eines sich am Stutzen abstützenden Dichtungsringes 23 versehen.

Der Stutzen 13 bildet eine Aufnahme einer von einer Rosette ausgehenden Betätigungswelle, über die von Hand aus ein Ritzel 24 betätigt werden kann, das ein Antriebsmittel für den Bowdenzug 7 bildet. Durch den Wasseranschlußstutzen 4 gelangt das Wasser in eine Kammer 25, von der es über eine Öffnung 26 der Wanne zugeführt wird.

Das Zulaufteil 3 ist mit einer oberen Öffnung 27 versehen, durch die überlaufendes Wasser durch eine Kammer 28 in ein Überlaufrohr 29 fließen kann.

Durch die Neugestaltung des Ablaufteils 3 wird mit der Dichtung 23, die sich an einer glatten Fläche des mittigen Stutzens 13 abstützt, eine sichere Abdichtung der Kammer 25 erreicht.

## Patentansprüche

1. Ab- und Überlaufarmatur (1) mit einem Wasserzulauf für eine Badewanne (6), mit an der Wannenaußenseite (11) angeordnetem Überlaufkörper (2), der sich teilweise durch eine Öffnung in der zugeordneten Wannenwand (12) in den Innenraum der Wanne erstreckt und einen mittigen Stutzen (13) zur Aufnahme einer von einer Rosette ausgehenden Betätigungswelle für einen zu einem Ablaufventil (5) führenden Bowdenzug (7) aufweist, wobei mit dem Überlaufkörper ein Zulaufteil (3) verbunden ist, das sich über eine Dichtung (22) an der Innenfläche der Wannenwand (12) abstützt, **dadurch gekennzeichnet, daß** das Zulaufteil (3) auf dem mittigen Stutzen (13) des Überlaufkörpers (2) mit einem ringförmigen Vorsprung (14) gleitbar gelagert und durch eine durch den Vorsprung geführte Schraube (16) am Stutzen (13) festlegbar ist.

2. Ab- und Überlaufarmatur nach Anspruch 1, **dadurch gekennzeichnet, daß** der mittige Vorsprung (14) im Außendurchmesser gestuft ausgebildet ist.

3. Ab- und Überlaufarmatur nach Anspruch 1 oder 2, **dadurch gekennzeichnet, daß** der mittige Vorsprung (14) mit dem Zulaufteil (3) einstückig ist.

4. Ab- und Überlaufarmatur nach einem der Ansprüche 1 bis 3, **dadurch gekennzeichnet, daß** das Zulaufteil (3) mit einer zum Stutzen (13) geöffneten Ringnut zur Aufnahme eines sich am Stutzen (13) abstützenden Dichtungsringes (23) versehen ist.

5. Ab- und Überlaufarmatur nach einem der vorhergehenden Ansprüche, **dadurch gekennzeichnet, daß** der Stutzen (13) am vorderen Ende mit einem Innengewinde (17) zum Einschrauben eines Gewindezapfens (18) eines Montagewerkzeuges (19) versehen ist, das sich am Zulaufteil (3) abstützt und das Zulaufteil (3) in die Montageendstellung bewegt, in der sich das Zulaufteil über eine Dichtung (22) an der Innenfläche der Wannenwand (12) abstützt und in der das Zulaufteil (3) durch ein Befestigungselement (16) am Stutzen (13) festlegbar ist.

## Claims

1. Outlet and overflow fitting (1) with a water inlet for a bathtub (6), with, arranged on the tub outside (11), an overflow body (2) which extends partly through an opening in the assigned tub wall (12) into the inner space of the tub and has a central neck (13) for receiving an actuating shaft, starting at a rosette, for a Bowden cable (7) leading to an outlet valve (5), an inlet part (3), which is supported against the inner surface of the tub wall (12) via a seal (22), being connected to the overflow body, **characterized in that** the inlet part (3) is mounted slidably on the central neck (13) of the overflow body (2) by means of an annular projection (14) and can be fixed to the neck (13) by a screw (16) guided through the projection.

2. Outlet and overflow fitting according to Claim 1, **characterized in that** the central projection (14) is designed with a stepped outer diameter.

3. Outlet and overflow fitting according to Claim 1 or 2, **characterized in that** the central projection (14) forms one piece with the inlet part (3).

4. Outlet and overflow fitting according to one of Claims 1 to 3, **characterized in that** the inlet part (3) is provided with an annular groove open towards the neck (13) for receiving a sealing ring (23) supported against the neck (13).

5. Outlet and overflow fitting according to one of the preceding claims, **characterized in that** the neck (13) is provided at the front end with an internal thread (17) for screwing in a threaded pin (18) of a mounting tool (19) which is supported against the inlet part (3) and moves the inlet part (3) into the final mounting position in which the inlet part is supported against the inner surface of the tub wall (12) via a seal (22) and in which the inlet part (3) can be fixed to the neck (13) by a fastening element (16).

## Revendications

1. Accessoires d'écoulement et d'évacuation (1) avec une arrivée d'eau pour une baignoire (6), avec corps d'écoulement (2) disposé sur la face externe de la baignoire (11) qui s'étend partiellement à travers un orifice dans la paroi de baignoire (12) associée dans l'espace interne de la baignoire et comprend un raccord tubulaire intermédiaire (13) pour le logement d'un arbre de commande partant d'une rosette, pour un câble sous gaine (7) conduisant à une vanne d'évacuation (5), une pièce d'arrivée d'eau (3) qui s'appuie par un joint (22) sur la surface interne de la baignoire (12) étant reliée au corps d'écoulement, **caractérisés en ce que** la pièce d'arrivée d'eau (3) est montée, tout en pouvant être coulissée, sur le raccord tubulaire intermédiaire (13) du corps d'écoulement (2), par un ressaut circulaire (14) et peut être fixée par une vis (16) dirigée à travers le ressaut sur le raccord tubulaire (13).

2. Accessoires d'écoulement et d'évacuation selon la revendication 1, **caractérisés en ce que** le ressaut central (14) est configuré en étant étagé dans son diamètre externe.

3. Accessoires d'écoulement et d'évacuation selon la revendication 1 ou 2. **caractérisés en ce que** le ressaut central (14) forme une seule pièce avec la pièce d'arrivée d'eau (3).

4. Accessoires d'écoulement et d'évacuation selon l'une quelconque des revendications 1 à 3, **caractérisés en ce que** la pièce d'arrivée d'eau (3) est dotée d'une rainure annulaire ouverte sur le raccord tubulaire (13) pour le logement d'un anneau de retenue (23) s'appuyant sur le raccord tubulaire (13).

5. Accessoires d'écoulement et d'évacuation selon l'une des revendications précédentes, **caractérisés en ce que** le raccord tubulaire (13) est doté sur son extrémité avant d'un filetage interne (17) pour le vissage d'une tige filetée (18) d'un outil de montage (19) qui s'appuie sur la pièce d'arrivée d'eau (3) et déplace la pièce d'arrivée d'eau (3) dans la position finale de montage, dans laquelle la pièce d'arrivée d'eau s'appuie par un joint (22) sur la surface interne de la baignoire (12) et dans laquelle la pièce d'arrivée d'eau (3) peut être filée sur le raccord tubulaire (13) par un élément de fixation (16).
